# FASCICULE DE BREVET EUROPEEN

(11) **EP 2 119 478 B1**
(45) Date de publication et mention de la délivrance du brevet: **01.09.2010**
(21) Numéro de dépôt: 09156215.7
(22) Date de dépôt: 25.03.2009
(51) Int. Cl.: A62B 35/04

(54) **Harnais antichute et sac de rangement associé**
Absturzsicherungsgurt und entsprechender Aufbewahrungsbeutel
Anti-fall harness and associated storage bag

(30) Priorité: 14.05.2008 FR 0853124
(43) Date de publication de la demande: 18.11.2009
(73) Titulaire: PMS International, 25250 Rang (FR)
(72) Inventeur: Kadi, André, 25000, BESANCON (FR)
(74) Mandataire: Bentz, Jean-Paul

(56) Documents cités:
- EP-A- 0 744 192
- CA-A1- 2 216 216
- FR-A- 2 847 171
- US-A- 6 125 966

## Description

La présente invention concerne un harnais destiné à la réalisation de travaux nécessitant une protection individuelle contre les chutes de hauteur, en s'encordant et en se reliant à un point d'ancrage fixe en vue d'effectuer des travaux sur poteaux, façades, armatures, etc.

Un tel harnais connu de FR 2847171 peut également être utilisé pour la sécurité des personnes pratiquant l'escalade, la spéléologie, l'alpinisme.

Il est connu, dans l'art antérieur, des harnais ayant une telle destination, comportant de manière connue une partie supérieure constituée d'un ensemble de sangles thoraciques avant et arrière, se prolongeant vers une partie inférieure, pour constituer des sangles cuissardes, les sangles étant reliées entre elles d'une part dans une zone de liaison dorsale de laquelle est rapportée, de manière amovible, une longe d'attache, à un point fixe, et d'autre part à leurs extrémités libres au niveau des sangles cuissardes par des organes de raccordement.

Bien que donnant généralement satisfaction, ce type de harnais comporte néanmoins un certain nombre d'inconvénients dans sa conception ainsi que dans sa réalisation pratique.

En effet, dans ce type de harnais connu, il est nécessaire de rapporter un certain nombre d'accessoires pour le réaliser.

C'est ainsi qu'au niveau dorsal, les sangles sont maintenues entre elles de manière croisée, par l'intermédiaire d'un dé d'amarrage. Ce dé se prolonge par une zone supérieure d'attache destinée à l'ancrage d'un mousqueton constituant l'extrémité d'une longe amovible.

Il est également connu d'intégrer dans la longe un absorbeur de chocs, se terminant lui-même par un organe de connexion à un point fixe.

L'inconvénient est donc bien la multiplicité des pièces détachées nécessaires pour constituer un tel harnais.

De plus, un autre inconvénient majeur réside dans le fait que ce harnais n'est absolument pas protégé des salissures lorsqu'il n'est pas mis en oeuvre et qu'il doit être rangé.

C'est alors que le harnais subit les salissures faute de protection et que les sangles assorties de la longe ont une tendance à s'emmêler, ce qui rend fastidieux la prochaine utilisation du harnais.

La présente invention a pour but de remédier à l'ensemble de ces inconvénients et concerne à cet effet un harnais antichute du type comportant une partie supérieure constituée d'un ensemble de sangles thoraciques avant et arrière, se prolongeant vers une partie inférieure, pour constituer des sangles cuissardes, les sangles thoraciques avant et arrière et les cuissardes étant reliées entre elles d'une part dans une zone de liaison dorsale de laquelle est issue une longe d'attache à un point fixe, et d'autre part à leurs extrémités libres au niveau des sangles cuissardes par des organes de raccordement, la zone de liaison dorsale est constituée par une plaque semi-rigide formant au moins en partie le fond d'un sac de rangement associé, pour constituer un ensemble multifonctions indissociable, intégrant tous les composants du harnais de façon opérationnelle permanente, à savoir : les sangles thoraciques avant et arrière et les cuissardes, les organes de raccordement de celles-ci, la longe d'attache et le sac de rangement lui-même, intégrant ladite plaque semi-rigide des sangles.

L'invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels:
La figure 1 est une vue en perspective de l'ensemble de harnais selon l'invention, en position opérationnelle, en vue de face.
La figure 2 est une vue d'un harnais selon la figure 1, vue de l'arrière, quand il est porté.
La figure 3 est une vue en perspective du harnais, en position de rangement dans le sac qui lui est associé.
La figure 4 est une vue de détail en plan, de la plaque de liaison dorsale, représentée seule.
La figure 5 est une vue en plan, à échelle agrandie, d'une double boucle assurant la liaison dorsale des sangles au niveau de la plaque de liaison.

Le harnais 1 comporte une partie supérieure constituée d'un ensemble de sangles thoraciques avant 2 et arrière 3, se prolongeant vers une partie inférieure pour constituer des sangles cuissardes 4 et 5, les sangles 2,3 et 4,5 étant reliées entre elles d'une part dans une zone de liaison dorsale 6 de laquelle est issue une longe d'attache 7 à un point fixe, et d'autre part à leurs extrémités libres au niveau des sangles cuissardes 4,5 par des organes de raccordement 8,9 et 10,11.

Selon le concept inventif de l'invention, la zone de liaison dorsale 6 est constituée par une plaque semi-rigide formant au moins en partie le fond d'un sac de rangement associé 12, pour constituer un ensemble multifonctions indissociable, intégrant tous les composants du harnais 1 de façon opérationnelle permanente, à savoir : les sangles 2,3-4,5, les organes de raccordement 8,9-10,11 de celles-ci, la longe d'attache 7 et le sac de rangement 12 lui-même, intégrant ladite plaque de liaison 6 des sangles.

Comme bien visible sur les figures 1, 2 et 4, les sangles 2,3, dans leur partie thoracique arrière, se croisent sur la plaque dorsale 6 en formant un X, par l'intermédiaire de passants 13,14-15,16 de celle-ci, au moins au nombre de deux, au-dessus du point de croisement et au moins au nombre de deux en dessous.

Selon l'exemple de réalisation de la figure 4, une paire d'autres passants 15a,16a sont intercalés entre les passants supérieurs 13,14 et les passants inférieurs 15,16.

Préférentiellement, les sangles thoraciques 2,3, se prolongeant par les sangles cuissardes 4,5, sont en polychlorure de vinyle de 1,2 mm d'épaisseur.

Selon les figures 1 et 2, au point de croisement dorsal des sangles, est associée à celles-ci une double boucle 17 formant deux lumières de passage 18,19 dans lesquelles se croisent librement des sangles thoraciques arrières 2,3, dans une zone située entre deux passants supérieurs 13,14 de la plaque 12 et deux passants inférieurs 15,16 de la même plaque 12.

La double boucle 7 interdit le coulissement des sangles 2,3 en cas de chute.

Selon une autre caractéristique de l'invention, au point de croisement dorsal des sangles 2,3, au niveau d'une barrette centrale 20 de la double boucle 17, est amarrée librement une extrémité 7a, refermée sur elle-même, de la longe 7, ainsi intégrée de façon indémontable à l'ensemble de harnais 1.

De cette manière, selon l'un des avantages de l'invention, il n'est pas nécessaire d'avoir recours à un mousqueton de liaison à ce niveau, ni de dé d'amarrage.

Comme le montre la figure 1, la longe 7 comporte à son extrémité libre, opposée au point de liaison dorsal des sangles 2,3, un mousqueton d'attache 21 à un point fixe, indémontable.

Le mousqueton 21 est cousu à l'extrémité de la longe 7.

Celle-ci pourra être d'une longueur comprise entre un et deux mètres.

Par ailleurs, un absorbeur d'énergie 22 est interposé entre le mousqueton d'attache 21 et la longe 7, de manière indémontable.

L'absorbeur d'énergie 22 est disposé au plus près du mousqueton 21.

Un tel ensemble 1 est ainsi constitué d'éléments indissociables, mais complètement réglables, permettant une adaptation à la morphologie de tout utilisateur.

En fait, la plaque de liaison 6 est rapportée par couture sur le fond interne du sac 12 lorsque le harnais 1 est en position de rangement, sa mise en position opérationnelle s'effectuant par retournement du sac 12 sur lui-même.

Bien que non représentée, la fermeture du sac 12, tant en position de rangement qu'en position opérationnelle, s'effectue par l'intermédiaire de pans 12a,12b superposables issus du fond, comportant des moyens de retenue auto-agrippants.

Bien entendu, d'autres moyens de fermeture pourront être imaginés, comme boutons pression, fermetures à glissière, etc.

Pour une meilleure manutention, et pour en faciliter le transport, le sac de rangement 12 associé au harnais 1 comporte à sa partie supérieure une poignée de transport 23.

Préférentiellement, le sac de rangement 12 associé au harnais 1 est réalisé en un matériau synthétique fluorescent.

Comme le sac de rangement 12, les sangles 2,3-4,5 sont aussi en matériau fluorescent à des fins de sécurité.

Comme on peut le voir sur la figure 1, les sangles cuissardes 4,5 sont reliées entre elles par une sangle fessière 24.

Le harnais 1 ainsi composé comporte également une ceinture de poitrine 25 se décomposant en deux parties 25a,25b réglables en hauteur par simple coulissement sur les sangles thoraciques 2,3 reliant celles-ci à l'avant, avec un organe de réglage et de fermeture et d'ouverture 26,27 constitué en fait respectivement par la partie mâle d'une boucle et sa partie femelle, encliquetables l'une par rapport à l'autre.

La liaison entre les sangles 2,3 dites thoraciques et les sangles 4,5 dites de cuissardes s'effectue par l'intermédiaire de deux boucles simples 28,29.

Enfin, la longe 7 comporte à proximité de son extrémité une manchette 30 fixée sur ladite extrémité et comportant les moyens de fixation auto-agrippants permettant le rangement de la longe 7.

## Revendications

1. Harnais antichute (1) du type comportant une partie supérieure constituée d'un ensemble de sangles thoraciques avant (2) et arrière (3), se prolongeant vers une partie inférieure, pour constituer des sangles cuissardes (4 et 5), les sangles thoraciques avant et arrière et les cuissardes (2,3 et 4,5) étant reliées entre elles d'une part dans une zone de liaison dorsale (6) de laquelle est issue une longe d'attache (7) à un point fixe, et d'autre part à leurs extrémités libres au niveau des sangles cuissardes (4,5) par des organes de raccordement (8,9 et 10,11), la zone de liaison dorsale (6) est constituée par une plaque semi-rigide formant au moins en partie le fond d'un sac de rangement associé (12), pour constituer un ensemble multifonctions indissociable, intégrant tous les composants du harnais (1) de façon opérationnelle permanente, à savoir : les sangles thoraciques avant et arrière et les cuissardes (2,3-4,5), les organes de raccordement (8,9-10,11) de celles-ci, la longe d'attache (7) et le sac de rangement (12) lui-même, intégrant ladite plaque semi-rigide des sangles.

2. Harnais selon la revendication 1, **caractérisé en ce que** les sangles (2,3), dans leur partie thoracique arrière, se croisent sur la zone de liaison dorsale (6) en formant un X, par l'intermédiaire de passants (13,14-15,16) de celle-ci, au moins au nombre de deux, au-dessus du point de croisement et au moins au nombre de deux en dessous.

3. Harnais selon la revendication , **caractérisé en ce qu'**au point de croisement dorsal des sangles, est associée à celles-ci une double boucle (17) formant deux lumières de passage (18,19) dans lesquelles se croisent librement des sangles thoraciques arrières (2,3), dans une zone située entre deux passants supérieurs (13,14) de la plaque (12) et deux passants inférieurs (15,16) de la même plaque (12).

4. Harnais selon la revendication 3, **caractérisé en ce qu'**au point de croisement dorsal des sangles (2,3), au niveau d'une barrette centrale (20) de la double boucle (17), est amarrée librement une extrémité (7a), refermée sur elle-même, de la longe (7), ainsi intégrée de façon indémontable à l'ensemble de harnais (1).

5. Harnais selon la revendication 4, **caractérisé en ce que** la longe (7) comporte à son extrémité libre, opposée au point de liaison dorsal des sangles (2,3), un mousqueton d'attache (21) à un point fixe, indémontable.

6. Harnais selon la revendication 5, **caractérisé en ce qu'**un absorbeur d'énergie (22) est interposé entre le mousqueton d'attache (21) et la longe (7), de manière indémontable.

7. Harnais selon l'une des revendications 1 à 6, **caractérisé en ce que** la plaque de liaison (6) est rapportée par couture sur le fond interne du sac (12) lorsque le harnais (1) est en position de rangement, sa mise en position opérationnelle s'effectuant par retournement du sac (12) sur lui-même.

8. Harnais selon la revendication 7, **caractérisé en ce que** la fermeture du sac (12), tant en position de rangement qu'en position opérationnelle, s'effectue par l'intermédiaire de pans (12a,12b) superposables issus du fond, comportant des moyens de retenue auto-aggripants.

9. Harnais selon l'une des revendications 7 ou 8, **caractérisé en ce que** le sac de rangement associé (12) comporte à sa partie supérieure une poignée de transport (23).

10. Harnais selon l'une des revendications 7 à 9, **caractérisé en ce que** le sac de rangement (12) associé est réalisé en un matériau synthétique fluorescent.

## Claims

1. Anti-fall harness (1) of the type comprising a top part consisting of a set of front (2) and rear (3) chest straps extending towards a lower part in order to constitute thigh straps (4 and 5), the front and rear chest straps and the thigh straps (2, 3 and 4, 5) being connected together firstly in a dorsal connection zone (6) from which a fastening tether (7) issues at a fixed point and secondly at their free ends at the thigh straps (4, 5) by connecting members (8, 9 and 10, 11), the dorsal connection zone (6) is formed by a semi-rigid plate forming at least partly the bottom of an associated storage bag (12), in order to constitute an indissociable multifunction assembly including all the components of the harness (1) in a permanent operational fashion, namely: the front and rear chest straps and the thigh straps (2, 3 - 4, 5), the connection members (8, 9 - 10, 11) thereof, the fastening tether (7) and the storage bag (12) itself, including the said semi-rigid plate of the straps.

2. Harness according to claim 1, **characterised in that** the straps (2, 3), in their rear chest part, cross on the dorsal connection zone (6) forming an X, by means of loops (13, 14 - 15, 16) thereof, at least two in number, above the crossing point and at least two below.

3. Harness according to claim 2, **characterised in that**, at the dorsal crossing point of the straps, there is associated with the latter a double buckle (17) forming two passage slots (18, 19) in which rear chest straps (2, 3) cross freely, in a zone situated between two top loops (13, 14) of the plate (12) and two bottom loops (15, 16) of the same plate (12).

4. Harness according to claim 3, **characterised in that**, at the dorsal crossing point of the straps (2, 3), at a central bar (20) of the double buckle (17), an end (7a), closed on itself, of the tether (7), is freely anchored, thus irremovably integrated in the harness assembly (1).

5. Harness according to claim 4, **characterised in that** the tether (7) has at its free end, opposite to the dorsal connection point of the straps (2, 3), an irremovable clasp (21) for fastening to a fixed point.

6. Harness according to claim 5, **characterised in that** an energy absorber (22) is irremovably interposed between the fastening clasp (21) and the tether (7).

7. Harness according to one of claims 1 to 6, **characterised in that** the connection plate (6) is attached by stitching to the internal bottom of the bag (12) when the harness (1) is in the storage position, it being put into the operational position by turning over the bag (12) on itself.

8. Harness according to claim 7, **characterised in that** the closure of the bag (12), both in the storage position and in the operational position, is effected by means of superimposable faces (12a, 12b) issuing from the bottom, comprising self-gripping holding means.

9. Harness according to one of claims 7 or 8, **characterised in that** the associated storage bag (12) has a transport handle (23) at its top part.

10. Harness according to one of claims 7 to 9, **characterised in that** the associated storage bag (12) is produced from fluorescent synthetic material.

## Patentansprüche

1. Absturzsicherungsgurtwerk (1) der Bauart, welche eine oberes Teil aufweist, das aus einer Anordnung von Vorder- und Hinterbrustgurten (2,3) gebildet ist, die sich zu einem unteren Teil erstrecken, um Schenkelgurte (4 und 5) zu bilden, wobei die Vorder- und Hinterbrustgurte und die Schenkelgurte (2,3 und 4,5) einerseits in einem dorsalen Verbindungsbereich (6), aus dem an einem festen Punkt eine Befestigungsleine (7) hervorgeht, und andererseits an deren freien Enden auf Höhe der Schenkelgurte (4,5) durch Verbindungsbauteile (8,9 und 10,11) miteinander verbunden sind, wobei der dorsale Verbindungsbereich (6) aus einer semisteifen Platte gebildet ist, die zumindest teilweise den Boden eines dazugehörigen Verstaubeutels (12) bildet, um eine untrennbare, funktionale Anordnung zu bilden, die alle Bestandteile des Gurtwerkes (1) dauerhaft einsatzfähig integriert, nämlich: die vorderen und hinteren Brustgurte und die Schenkelgurte (2,3 - 4,5), deren Verbindungsbauteile (8,9 und 10,11), die Befestigungsleine (7) und den Verstaubeutel (12) selbst, der die semisteife Platte integriert.

2. Gurtwerk nach Anspruch 1, **dadurch gekennzeichnet, dass** sich die Gurte (2,3) in ihrem hinteren Brustabschnitt unter Ausbildung eines X auf dem dorsalen Verbindungsbereich (6) über ihre Durchgänge (13,14 - 15,16) kreuzen, deren Anzahl oberhalb des Kreuzungspunktes mindestens zwei und unterhalb des Kreuzungspunktes mindestens zwei beträgt.

3. Gurtwerk nach Anspruch 2, **dadurch gekennzeichnet, dass** mindestens am dorsalen Kreuzungspunkt der Gurte mit diesen eine Doppelschnalle (17) verbunden ist, die zwei Durchgangsöffnungen bildet, in denen sich die Hinterbrustgurte (2,3) in einem Bereich zwischen zwei oberen Durchgängen (13,14) der Platte (12) und zwei unteren Durchgängen (15,16) der gleichen Platte (12) frei kreuzen.

4. Gurtwerk nach Anspruch 3, **dadurch gekennzeichnet, dass** am dorsalen Kreuzungspunkt der Gurte (2,3) auf Höhe einer Mittelstrebe (20) der Doppelschnalle (17) ein in sich geschlossenes Ende (7a) der Leine (7) lose befestigt ist und damit undemontierbar in die Gesamtheit des Gurtwerkes (1) integriert ist.

5. Gurtwerk nach Anspruch 4, **dadurch gekennzeichnet, dass** die Leine (7) an ihrem freien, dem dorsalen Verbindungspunkt der Gurte (2,3) entgegengesetzten Ende an einem bestimmten Punkt, undemontierbar einen Karabinerhaken (21) aufweist.

6. Gurtwerk nach Anspruch 5, **dadurch gekennzeichnet, dass** ein Energievernichter (22) zwischen dem Karabinerhaken (21) und der Leine (7) undemontierbar eingesetzt ist.

7. Gurtwerk nach einem der Ansprüche 1 bis 6, **dadurch gekennzeichnet, dass** die Verbindungsplatte (6) am inneren Boden des Beutels (12) durch Nähen angesetzt ist, wenn sich das Gurtwerk (1) im Verstauzustand befindet und die Herstellung dessen Betriebszustandes durch Umstülpen des Beutels (12) erfolgt.

8. Gurtwerk nach Anspruch 7, **dadurch gekennzeichnet, dass** das Verschließen des Beutels (12) sowohl im Verstauzustand sowie auch im Betriebszustand mittels sich überlappender Flachteile (12a,12b) ausgeführt wird, die aus dem Boden hervorgehen und selbsthaftende Haltemittel umfassen.

9. Gurtwerk nach einem der Ansprüche 7 oder 8, **dadurch gekennzeichnet, dass** der dazugehörige Verstaubeutel (12) an seinem oberen Abschnitt einen Transportgriff (23) aufweist.

10. Gurtwerk nach einem der Ansprüche 7 bis 9, **dadurch gekennzeichnet, dass** der dazugehörige Verstaubeutel (12) aus einem synthetischen, fluoreszierenden Material hergestellt ist.
